# FASCICULE DE BREVET EUROPEEN

(11) **EP 0 430 803 B1**
(45) Date de publication et mention de la délivrance du brevet: **02.03.1994**
(21) Numéro de dépôt: 90403373.5
(22) Date de dépôt: 28.11.1990
(51) Int. Cl.: F25J 3/02

(54) **Procédé et installation de distillation d'air avec production d'argon**
Verfahren und Einrichtung zur Luftdestillierung mit Argongewinnung
Process and installation for air distillation with argon production

(30) Priorité: 28.11.1989 FR 8915626
(43) Date de publication de la demande: 05.06.1991
(73) Titulaire: L'AIR LIQUIDE, SOCIETE ANONYME POUR L'ETUDE ET L'EXPLOITATION DES PROCEDES GEORGES CLAUDE, 75321 Paris Cédex 07 (FR)
(72) Inventeur: Grenier, Maurice, F-75018 Paris (FR)
(74) Mandataire: Mercey, Fiona Susan

(56) Documents cités:
- FR-A- 2 550 325
- WO 87/00609

## Description

La présente invention est relative à la technique de distillation d'air avec production d'argon au moyen d'une installation de distillation d'air à double colonne. Elle concerne en premier lieu un procédé du type dans lequel de l'air à traiter, épuré de l'eau et du CO₂ et refroidi au voisinage de son point de rosée, est injecté à la base de la colonne moyenne pression de la double colonne ; une première fraction de liquide riche, soutirée en cuve de la colonne moyenne pression, est détendue et envoyée dans un condenseur de tête d'une colonne de production d'argon impur reliée à la colonne basse pression de la double colonne, un gaz résiduaire de l'installation est formé à partir d'au moins une partie du liquide riche soutiré en cuve de la colonne moyenne pression ; et une seconde fraction de liquide riche, soutirée à la partie inférieure de la colonne moyenne pression, est détendue et injectée en reflux dans la colonne basse pression.

Un procédé de ce type, où les deux fractions de liquide riche sont soutirées en cuve de la colonne moyenne pression, est décrit dans le document FR-A-2.550.325.

Le document WO 87/00609 décrit un procédé où un deuxième liquide riche est extrait, ainsi qu'un gaz résiduaire, entre deux tronçons d'une colonne auxiliaire d'épuration d'oxygène.

Pour assurer certaines productions, par exemple de l'argon sous forme liquide, ainsi que de l'oxygène et de l'azote, également sous forme liquide, les installations d'air doivent être équipées d'une turbine dans laquelle est détendue une fraction importante du débit d'air entrant, par exemple 15 à 17 % de ce débit, ou un débit équivalent d'azote moyenne pression.

Cependant, ceci conduit à une dégradation des conditions de distillation dans la colonne basse pression, qui se traduit notamment par une baisse du rendement d'extraction en argon. Un soutirage direct d'azote moyenne pression conduit à des conséquences analogues.

L'invention a pour but de permettre de conserver un rendement élevé d'extraction en argon malgré ce facteur défavorable.

A cet effet, l'invention a pour objet un procédé du type précité, caractérisé en ce que la seconde fraction de liquide riche est soutirée en un point intermédiaire de la partie inférieure de la colonne moyenne pression, ce point intermédiaire étant choisi pour que la teneur en argon y soit plus grande que celle de la première fraction.

L'invention a également pour objet une installation destinée à la mise en oeuvre d'un tel procédé. Cette installation, du type comprenant une double colonne de distillation comportant une colonne moyenne pression et une colonne basse pression, une colonne de production d'argon impur reliée à la colonne basse pression et comportant un condenseur de tête, des moyens pour envoyer dans le condenseur de tête une première fraction de liquide riche soutirée en cuve de la colonne moyenne pression, des moyens auxiliaires pour former un gaz résiduaire de l'installation à partir d'au moins une partie du liquide riche soutiré en cuve de la colonne moyenne pression, et des moyens pour envoyer en reflux dans la colonne basse pression, après détente, une seconde fraction de liquide riche soutirée à la partie inférieure de la colonne moyenne pression, est caractérisée en ce que la seconde fraction de liquide riche est soutirée en un point intermédiaire de la partie inférieure de la colonne moyenne pression, ce point intermédiaire étant choisi pour que la teneur en argon y soit plus grande que celle de la première fraction.

Quelques exemples de mise en oeuvre de l'invention vont maintenant être décrits en regard des dessins annexés, sur lesquels :
- la figure 1 représente schématiquement une installation de distillation d'air conforme à l'invention ; et
- les figures 2 à 4 sont des vues analogues de trois variantes.

L'installation représentée à la figure 1 comprend essentiellement une double colonne de distillation 1, une colonne de production d'argon impur 2, et un tronçon de colonne de mélange 3. Dans ce qui suit, les pressions indiquées sont des pressions absolues approximatives.

La double colonne 1 comprend une colonne moyenne pression 4 fonctionnant vers 6 x 10⁵ Pa, surmontée d'une colonne basse pression 5 fonctionnant un peu au-dessus de 1 x 10⁵ Pa. Un vaporiseur-condenseur 6 met la vapeur de tête de la colonne 4 (azote) en relation d'échange thermique avec le liquide de cuve de la colonne 5 (oxygène à peu près pur). Une conduite de gaz 7 dite de piquage argon relie un point intermédiaire de la colonne 5 à la partie inférieure de la colonne 2, du fond de laquelle une conduite de retour de liquide 8 rejoint la colonne 5, à peu près au même niveau. La colonne 2 comporte un condenseur de tête 9.

L'air à séparer, comprimé et épuré en eau et en CO₂, par exemple par adsorption, est injecté à la base de la colonne 4. Un premier "liquide riche" (air enrichi en oxygène) LR1, constitué par le liquide recueilli en cuve de la colonne 4, est soutiré via une conduite 10, sous-refroidi dans un sous-refroidisseur 11, et divisé en deux flux ou fractions:
- un premier flux est détendu dans une vanne de détente 12 et entièrement vaporisé dans le condenseur 9. Le gaz résultant est envoyé dans la colonne 5 via une conduite 13;
- le reste est détendu dans une vanne de détente 14 et envoyé au sommet du tronçon de colonne 3.

Le sous-refroidisseur 11 est refroidi par circulation naturelle d'oxygène, prélevé sous forme liquide en cuve de la colonne 5 et renvoyé dans celle-ci après vaporisation au moins partielle.

Un second liquide riche LR2, dit liquide riche supérieur, est soutiré de la colonne 4 quelques plateaux au-dessus de la cuve, et plus précisément au voisinage du niveau où la concentration en argon est maximale. Ce liquide, après sous-refroidissement en 11, est détendu dans une vanne de détente 15 et envoyé en reflux en un point intermédiaire de la colonne 5, au-dessus du débouché de la conduite 13. Du "liquide pauvre inférieur", riche en azote, est prélevé en un point intermédiaire de la colonne 4 situé au-dessus du liquide LR2, puis, après détente, envoyé en reflux au sommet de la colonne 5, via une conduite 16.

Au sommet de la colonne 5 est produit de l'azote impur, contenant une petite quantité d'oxygène, qui est envoyé à la base du tronçon 3 via une conduite 17; du fond du même tronçon part une conduite de liquide 17A qui débouche au sommet de la colonne 5.

Ainsi, le tronçon de colonne 3, bien qu'ayant une structure analogue à une colonne de distillation à plateaux ou à garnissage, fonctionne en colonne de mélange: le liquide qu'il reçoit en tête est moins riche en azote, et donc moins froid, que celui qu'il produit en cuve, ce qui correspond à un fonctionnement en pompe à chaleur obtenu grâce à l'énergie récupérée par re-mélange, dans des conditions voisines de la réversibilité, du liquide LR1 et de l'azote impur.

La conduite 17A fournit ainsi un supplément de liquide de reflux pauvre en oxygène au sommet de la colonne 5, et la vapeur produite au sommet du tronçon 3 est évacuée de l'installation via une conduite 18 en tant que gaz résiduaire.

La colonne basse pression 5 est de plus surmontée d'un "minaret" 19 servant à la production d'azote pur sous 1 × 10⁵ Pa. Ce "minaret" communique à sa base avec le sommet de la colonne 5 et est donc alimenté par une partie de l'azote impur produit par celle-ci. Son reflux est constitué par de l'azote liquide arrivant via une conduite 20. L'azote basse pression est produit au sommet du "minaret" 19 et évacué via une conduite 21.

L'installation peut produire par ailleurs de l'oxygène gazeux, de l'oxygène liquide, de l'azote gazeux moyenne pression et de l'azote liquide moyenne pression, via des conduites respectives 22 à 25. Une partie de l'azote gazeux est liquéfiée au moyen d'un cycle de liquéfaction auxiliaire (non représenté), et une partie de l'azote liquide ainsi produit alimente la conduite 20.

En variante, une partie du second flux de liquide LR1 (liquide LR1 non vaporisé dans le condenseur 9) pourrait être envoyée directement en reflux, après détente, dans la colonne 5.

L'argon impur est produit sous forme gazeuse et évacué du sommet de la colonne 2 via une conduite 26.

On retrouve sur la figure 2 l'essentiel des éléments décrits ci-dessus en regard de la figure 1. Les différences sont les suivantes:

D'une part, l'installation ne produit pas d'azote basse pression, de sorte que le minaret 19 est supprimé. Pour simplifier la construction, le tronçon de mélange 3 est alors disposé directement au-dessus de la colonne 5, dans la même virole, et les conduites 17, 17A et 21 sont supprimées. De plus, la conduite 20 est supprimée, et l'unique conduite 16 d'alimentation en liquide pauvre de la colonne 5 débouche juste au-dessous de la base du tronçon 3. On a par ailleurs représenté à la figure 2 une conduite 27 d'introduction d'azote liquide au sommet de la colonne 4.

D'autre part, la totalité du liquide riche LR1 est envoyée, après détente dans la vanne 12, dans le condenseur 9. Dans celui-ci, seule une partie du liquide est vaporisée, le gaz résultant étant envoyé comme précédemment dans la colonne 5 via la conduite 13. Le liquide non vaporisé, enrichi en oxygène, est envoyé, comme précédemment, au sommet du tronçon 3. Comme précédemment, une partie du liquide non vaporisé pourrait être envoyée directement en reflux dans la colonne 5.

L'installation représentée à la figure 3 ne diffère de celle de la figure 1 que par la suppression du tronçon de mélange 3: la fraction du liquide riche LR1 non envoyée au condenseur 9 est directement envoyée, après détente dans la vanne de détente 14, dans la colonne 5, et le gaz résiduaire évacué par la conduite 18 est constitué par au moins une partie du gaz résultant de la vaporisation totale de liquide riche LR1 effectuée dans le condenseur 9, le reste de ce gaz étant, comme précédemment, envoyé dans la colonne 5 via la conduite 13. Une conduite 17B permet d'évacuer un second gaz résiduaire de l'installation, constitué d'azote impur, à partir du sommet de la colonne 5.

Il est à noter que, bien qu'il soit plus riche en oxygène que le liquide LR2, le liquide détendu en 14 est injecté dans la colonne 5 au-dessus du point d'injection du liquide LR2, car il est moins riche en argon que ce dernier. Ceci favorise le rendement d'extraction en argon de l'installation.

L'installation représentée à la figure 4 ne diffère de la précédente que par le fait que la totalité du liquide LR1 est, après détente dans la vanne 12, envoyé dans le condenseur 9, où il n'est vaporisé que partiellement. Le liquide non vaporisé, enrichi en oxygène, est envoyé en reflux dans la colonne 5 via une conduite 28, et le gaz résultant de la vaporisation est, comme à la figure 3, partiellement évacué de l'installation en tant que gaz résiduaire via la conduite 18. Pour la même raison qu'à la figure 3, c'est la teneur en argon du liquide véhiculé par la conduite 28 qui gouverne le niveau d'injection de ce liquide dans la colonne 5.

Dans l'exemple représenté, ce liquide est plus riche en argon que le liquide LR2, et la conduite 28 aboutit par conséquent au-dessous du liquide LR2.

## Revendications

1. Procédé de distillation d'air avec production d'argon au moyen d'une installation de distillation d'air à double colonne (1), du type dans lequel de l'air à traiter, épuré de l'eau et du CO₂ et refroidi au voisinage de son point de rosée, est injecté à la base de la colonne moyenne pression (4) de la double colonne ; une première fraction de liquide riche (LR₁), soutirée en cuve de la colonne moyenne pression, est détendue et envoyée dans un condenseur de tête (9) d'une colonne de production d'argon impur (2) reliée à la colonne basse pression (5) de la double colonne, un gaz résiduaire de l'installation est formé à partir d'au moins une partie du liquide riche (LR₁) soutiré en cuve de la colonne moyenne pression ; et une seconde fraction de liquide riche (LR₂), soutirée de la partie inférieure de la colonne moyenne pression, est détendue et injectée en reflux dans la colonne basse pression ; et caractérisé en ce que la seconde fraction de liquide riche (LR₂) est soutirée en un point intermédiaire de la partie inférieure de la colonne moyenne pression (4), ce point intermédiaire étant choisi pour que la teneur en argon y soit plus grande que celle de la première fraction.

2. Procédé selon la revendication 1, caractérisé en ce que le point intermédiaire est voisin de celui où la teneur en argon dans la colonne moyenne pression est maximale.

3. Procédé selon l'une des revendications 1 et 2, caractérisé en ce qu'on envoie une troisième fraction de liquide riche (LR₁) soutirée en cuve de la colonne moyenne pression (4), en tête d'un tronçon de colonne de mélange (3) alimenté en cuve par de l'azote impur soutiré en tête de la colonne basse pression (5), le liquide produit en cuve de ce tronçon étant envoyé en reflux dans la colonne basse pression et la vapeur de tête de ce tronçon étant évacuée de l'installation et constituant le gaz résiduaire.

4. Procédé selon la revendication 3, caractérisé en ce qu'on vaporise totalement la première fraction de liquide riche (LR₁) dans le condenseur de tête (9), le gaz résultant étant envoyé dans la colonne basse pression (5), la troisième fraction de liquide riche étant constituée par au moins une partie du reste du liquide riche (LR₁) soutiré en cuve de la colonne moyenne pression (4).

5. Procédé selon l'une des revendications 1 et 2, caractérisé en ce qu'on vaporise partiellement la première fraction de liquide riche (LR₁) dans le condenseur de tête (9), et on envoie au moins une partie du liquide résultant de cette vaporisation partielle en tête d'un tronçon de colonne de mélange (3) alimenté en cuve par de l'azote impur soutiré en tête de la colonne basse pression (5), le liquide produit en cuve de ce tronçon étant envoyé en reflux dans la colonne basse pression et la vapeur de tête de ce tronçon étant évacuée de l'installation et constituant le gaz résiduaire.

6. Procédé selon la revendication 5, caractérisé en ce que la première fraction de liquide riche (LR₁) est constituée par la totalité du liquide riche produit en cuve de la colonne moyenne pression.

7. Procédé selon l'une des revendications 1 et 2, caractérisé en ce qu'on vaporise totalement la première fraction de liquide riche (LR₁) dans le condenseur de tête (9), et on évacue de l'installation une partie au moins du gaz ainsi formé pour constituer le gaz résiduaire.

8. Procédé selon la revendication 7, caractérisé en ce que la première fraction de liquide riche (LR₁) ne constitue qu'une partie du liquide riche produit en cuve de la colonne moyenne pression (4), le reste de ce liquide riche étant directement envoyé, après détente, à un niveau de la colonne basse pression (5) supérieur au point d'injection de la seconde fraction de liquide riche (LR₂).

9. Procédé selon l'une des revendications 1 et 2, caractérisé en ce qu'on vaporise partiellement la première fraction de liquide riche (LR₁) dans le condenseur de tête (9), et on évacue de l'installation une partie au moins du gaz ainsi formé pour constituer le gaz résiduaire.

10. Installation de distillation d'air, du type comprenant une double colonne de distillation (1) comprenant une colonne moyenne pression (4) et une colonne basse pression (5), une colonne de production d'argon impur (2) reliée à la colonne basse pression (5) et comportant un condenseur de tête (9), des moyens (10) pour envoyer dans le condenseur de tête (9) une première fraction de liquide riche (LR₁) soutirée en cuve de la colonne moyenne pression (4), des moyens auxiliaires (3, 9, 18) pour former un gaz résiduaire de l'installation à partir d'au moins une partie du liquide riche (LR₁) soutiré en cuve de la colonne moyenne pression, et des moyens pour envoyer en reflux dans la colonne basse pression (5), après détente (en 15), une seconde fraction de liquide riche (LR₂) soutirée de la partie inférieure de la colonne moyenne pression
caractérisée en ce que :
la seconde fraction de liquide riche (LR₂) est soutirée en un point intermédiaire de la partie inférieure de la colonne moyenne pression (4), ce point intermédiaire étant choisi pour que la teneur en argon y soit plus grande que celle de la première fraction.

11. Installation selon la revendication 10, caractérisée en ce que le point intermédiaire est voisin de celui où la teneur en argon dans la colonne moyenne pression (4) est maximale.

12. Installation selon l'une des revendications 10 et 11, caractérisée en ce que le condenseur de tête (9) est adapté pour vaporiser totalement la première fraction de liquide (LR₁), et en ce que les moyens auxiliaires comprennent un tronçon de colonne de mélange (3), des moyens pour envoyer en tête de ce tronçon une troisième fraction de liquide riche (LR₁) soutirée en cuve de la colonne moyenne pression (4) et pour envoyer en cuve du même tronçon de l'azote impur soutiré en tête de la colonne basse pression (5), des moyens (17A) pour envoyer en reflux dans la colonne basse pression du liquide produit en cuve du tronçon (3), et des moyens (18) pour évacuer de l'installation la vapeur de tête de ce tronçon, laquelle constitue le gaz résiduaire.

13. Installation selon l'une des revendications 10 et 11, caractérisée en ce que le condenseur de tête (9) est adapté pour vaporiser partiellement la première fraction de liquide (LR₁), et en ce que les moyens auxiliaires comprennent un tronçon de colonne de mélange (3), des moyens pour envoyer en tête de ce tronçon au moins une partie du liquide résultant de cette vaporisation partielle et pour envoyer en cuve du même tronçon de l'azote impur soutiré en tête de la colonne basse pression (5), des moyens (17A) pour envoyer en reflux dans la colonne basse pression du liquide produit en cuve du tronçon (3), et des moyens (18) pour évacuer de l'installation la vapeur de tête de ce tronçon, laquelle constitue le gaz résiduaire.

## Patentansprüche

1. Verfahren zur Luftzerlegung mit Herstellung von Argon mittels einer Luftzerlegungsanlage mit Doppelkolonne (1), bei dem zu behandelnde Luft, die von Wasser und CO₂ gereinigt ist und in die Nähe ihres Taupunkts abgekühlt ist, an der Basis der Mitteldruckkolonne (4) der Doppelkolonne eingeleitet wird, bei dem ein erster, am Boden der Mitteldruckkolonne entnommener Anteil angereicherter Flüssigkeit (LR₁) entspannt und in einen Kopfkondensator (9) einer Kolonne (2) zur Herstellung von unreinem Stickstoff geleitet wird, die mit der Niederdruckkolonne (5) der Doppelkolonne verbunden ist, bei dem aus mindestens einem Teil der am Boden der Mitteldruckkolonne entnommenen angereicherten Flüssigkeit (LR₁) ein Restgas der Anlage gebildet wird, und bei dem ein zweiter, aus dem unteren Teil der Mitteldruckkolonne entnommener Anteil angereicherter Flüssigkeit (LR₂) entspannt und in die Niederdruckkolonne zurückgeleitet wird, dadurch gekennzeichnet, daß der zweite Anteil angereicherter Flüssigkeit (LR₂) an einer mittleren Stelle des unteren Teils der Mitteldruckkolonne (4) entnommen wird, wobei diese mittlere Stelle derart gewählt wird, daß der Argongehalt dort größer als derjenige des ersten Anteils ist.

2. Verfahren nach Anspruch 1, dadurch gekennzeichnet, daß die mittlere Stelle in der Nähe derjenigen liegt, bei der der Argongehalt in der Mitteldruckkolonne maximal ist.

3. Verfahren nach Anspruch 1 oder 2, dadurch gekennzeichnet, daß ein dritter, am Boden der Mitteldruckkolonne (4) entnommener Anteil angereicherter Flüssigkeit (LR₁) am Kopf eines Mischkolonnenabschnitts (3) eingeleitet wird, der am Boden mit unreinem Stickstoff versorgt wird, der am Kopf der Niederdruckkolonne (5) entnommen wird, wobei die am Boden dieses Abschnitts hergestellte Flüssigkeit wieder in die Niederdruckkolonne zurückgeleitet wird und das Gas am Kopf dieses Abschnitts aus der Anlage abgeleitet wird und das Restgas bildet.

4. Verfahren nach Anspruch 3, dadurch gekennzeichnet, daß der erste Anteil angereicherter Flüssigkeit (LR₁) in dem Kopfkondensator (9) vollständig verdampft und das entstehende Gas in die Niederdruckkolonne (5) eingeleitet wird, wobei der dritte Anteil angereicherter Flüssigkeit aus mindestens einem Teil des Rests der angereicherten Flüssigkeit (LR₁) besteht, die am Boden der Mitteldruckkolonne (4) entnommen wird.

5. Verfahren nach Anspruch 1 oder 2, dadurch gekennzeichnet, daß der erste Anteil angereicherter Flüssigkeit (LR₁) in dem Kopfkondensator (9) teilweise verdampft wird und mindestens ein Teil der aus dieser teilweisen Verdampfung stammenden Flüssigkeit in den Kopf eines Mischkolonnenabschnitts (3) eingeleitet wird, der am Boden mit unreinem Stickstoff versorgt wird, der am Kopf der Niederdruckkolonne (5) entnommen wird, wobei die am Boden dieses Abschnitts hergestellte Flüssigkeit wieder in die Niederdruckkolonne zurückgeleitet wird und das Gas am Kopf dieses Abschnitts aus der Anlage abgeleitet wird und das Restgas bildet.

6. Verfahren nach Anspruch 5, dadurch gekennzeichnet, daß der erste Anteil angereicherter Flüssigkeit (LR₁) aus der gesamten am Boden der Mitteldruckkolonne hergestellen angereicherten Flüssigkeit besteht.

7. Verfahren nach Anspruch 1 oder 2, dadurch gekennzeichnet, daß der erste Anteil angereicherter Flüssigkeit (LR₁) in dem Kopfkondensator (9) vollständig verdampft wird und zumindest ein Teil des so gebildeten Gases aus der Anlage abgeleitet wird, um das Restgas zu bilden.

8. Verfahren nach Anspruch 7, dadurch gekennzeichnet, daß der erste Anteil angereicherter Flüssigkeit (LR₁) nur einen Teil der am Boden der Mitteldruckkolonne (4) hergestellten angereicherten Flüssigkeit bildet, wobei der Rest dieser angereicherten Flüssigkeit nach der Entspannung direkt in die Niederdruckkolonne (5) in einer Höhe eingeleitet wird, die oberhalb der Einleitungsstelle des zweiten Anteils angereicherter Flüssigkeit (LR₂) liegt.

9. Verfahren nach Anspruch 1 oder 2, dadurch gekennzeichnet, daß der erste Anteil angereicherter Luft (LR₁) in dem Kopfkondensator (9) teilweise verdampft wird und zumindest ein Teil des so gebildeten Gases aus der Anlage abgeleitet wird, um das Restgas zu bilden.

10. Anlage zur Luftzerlegung, mit einer eine Mitteldruckkolonne (4) und eine Niederdruckkolonne (5) umfassenden Doppelzerlegungskolonne (1), einer Kolonne (2) zur Herstellung von unreinem Argon, die mit der Niederdruckkolonne (5) verbunden ist und einen Kopfkondensator (9) aufweist, einer Einrichtung (10) zum Einleiten eines am Boden der Mitteldruckkolonne (4) entnommenen ersten Anteils angereicherter Flüssigkeit (LR₁) in den Kopfkondensator (9), Hilfseinrichtungen (3, 9, 18) zum Bilden eines Anlagenrestgases aus zumindest einem Teil der am Boden der Mitteldruckkolonne entnommenen angereicherten Flüssigkeit (LR₁) und mit einer Einrichtung zum Einleiten eines am unteren Teil der Mitteldruckkolonne entnommenen zweiten Anteils angereicherter Flüssigkeit (LR₂) nach der Entspannung (bei 15) in die Niederdruckkolonne (5), dadurch gekennzeichnet, daß der zweite Anteil angereicherter Flüssigkeit (LR₂) an einer mittleren Stelle des unteren Teils der Mitteldruckkolonne (4) entnommen wird, wobei diese mittlere Stelle derart gewählt ist, daß der Argongehalt dort größer als derjenige des ersten Anteils ist.

11. Anlage nach Anspruch 10, dadurch gekennzeichnet, daß die mittlere Stelle in der Nähe derjenigen liegt, bei der der Argongehalt in der Mitteldruckkolonne (4) maximal ist.

12. Anlage nach Anspruch 10 oder 11, dadurch gekennzeichnet, daß der Kopfkondensator (9) dazu geeignet ist, den ersten Anteil Flüssigkeit (LR₁) vollständig zu verdampfen, und daß die Hilfseinrichtungen einen Mischkolonnenabschnitt (3), eine Einrichtung zum Einleiten eines am Boden der Mitteldruckkolonne (4) entnommenen dritten Anteils angereicherter Flüssigkeit (LR₁) in den Kopf dieses Abschnitts und zum Einleiten von am Kopf der Niederdruckkolonne (5) entnommenem unreinem Stickstoff in den Boden desselben Abschnitts, eine Einrichtung (17A) zum Zurückleiten von am Boden dieses Abschnitts (3) hergestellter Flüssigkeit in die Niederdruckkolonne und eine Einrichtung (18) zum Ableiten des das Restgas bildenden Kopfgases dieses Abschnitts umfassen.

13. Anlage nach Anspruch 10 oder 11, dadurch gekennzeichnet, daß der Kopfkondensator (9) dazu geeignet ist, den ersten Anteil Flüssigkeit (LR₁) teilweise zu verdampfen und daß die Hilfseinrichtungen einen Mischkolonnenabschnitt (3), eine Einrichtung zum Einleiten zumindest eines Teils der aus dieser teilweisen verdampfung stammenden Flüsigkeit in den Kopf dieses Abschnitts und zum Einleiten von am Kopf der Niederdruckkolonne (5) entnommenem unreinem Stickstoff in den Boden desselben Abschnitts, eine Einrichtung (17A) zum Zurückleiten der am Boden des Abschnitts (3) hergestellten Flüssigkeit in die Niederdruckkolonne, und eine Einrichtung (18) zum Ableiten des das Restgas bildenden Kopfgases dieses Abschnitts aus der Anlage umfassen.

## Claims

1. A process of air distillation producing argon by means of a double-column air distillation installation (1), of the type in which the air to be processed, purified of water and CO₂ and cooled to near to its dew point, is injected into the base of the medium-pressure column (4) of the double column; a first fraction of rich liquid (LR₁), drawn off at the trough of the medium-pressure column, is reduced in pressure and sent to a head condenser (9) of a column for producing impure argon (2) connected to the low-pressure column (5) of the double column, a residual gas from the installation is formed from at least part of the rich liquid (LR₁) drawn off at the trough of the medium-pressure column; and a second fraction of rich liquid (LR₂), drawn off from the lower part of the medium-pressure column, is reduced in pressure and injected as a reflux into the low-pressure column; and characterised in that the second fraction of rich liquid (LR₂) is drawn off at an intermediate point of the lower part of the medium-pressure column (4), this intermediate point being chosen such that the argon content there is greater than that of the first fraction.

2. A process according to Claim 1, characterised in that the intermediate point is close to that where the argon content in the medium-pressure column is at its maximum.

3. A process according to one of Claims 1 and 2, characterised in that a third fraction of rich liquid (LR₁) drawn off at the trough of the medium-pressure column (4), is sent to the head of a section of mixing column (3) supplied at its trough with impure nitrogen drawn off at the head of the low-pressure column (5), the liquid produced at the trough of this section being sent as a reflux to the low-pressure column and the head vapour of this section being discharged from the installation and constituting the residual gas.

4. A process according to Claim 3, characterised in that the first fraction of rich liquid (LR₁) in the head condenser (9) is totally vaporised, the resulting gas being sent to the low-pressure column (5), the third fraction of rich liquid being constituted by at least part of the rest of the rich liquid (LR₁) drawn off at the trough of the medium-pressure column (4).

5. A process according to one of Claims 1 and 2, characterised in that the first fraction of rich liquid (LR₁) in the head condenser (9) is partly vaporised, and at least part of the liquid resulting from this partial vaporisation is sent to the head of a section of mixing column (3) supplied at its trough with impure nitrogen drawn off at the head of the low-pressure column (5), the liquid produced at the trough of this section being sent as a reflux to the low-pressure column and the head vapour of this section being discharged from the installation and constituting the residual gas.

6. A process according to Claim 5, characterised in that the first fraction of rich liquid (LR₁) is constituted by all the rich liquid produced at the trough of the medium-pressure column.

7. A process according to one of Claims 1 and 2, characterised in that the first fraction of rich liquid (LR₁) in the head condenser (9) is totally vaporised, and at least part of the gas thus formed is discharged from the installation to constitute the residual gas.

8. A process according to Claim 7, characterised in that the first fraction of rich liquid (LR₁) constitutes only part of the rich liquid produced at the trough of the medium-pressure column (4), the rest of this rich liquid being sent direct, after reduction in pressure, to a level of the low-pressure column (5) that is higher than the injection point for the second fraction of rich liquid (LR₂).

9. A process according to one of Claims 1 and 2, characterised in that the first fraction of rich liquid (LR₁) in the head condenser (9) is partly vaporised, and at least part of the gas thus formed is discharged from the installation to constitute the residual gas.

10. An air distillation installation, of the type comprising a double distillation column (1) comprising a medium-pressure column (4) and a low-pressure column (5), a column for producing impure argon (2) connected to the low-pressure column (5) and comprising a head condenser (9), means (10) for sending to the head condenser (9) a first fraction of rich liquid (LR₁) drawn off at the trough of the medium-pressure column (4), ancillary means (3, 9, 18) for forming a residual gas from the installation from at least part of the rich liquid (LR₁) drawn off at the trough of the medium-pressure column, and means for sending a second fraction of rich liquid (LR₂) drawn off from the lower part of the medium-pressure column, as a reflux to the low-pressure column (5), after pressure reduction (at 15),
characterised in that:
the second fraction of rich liquid (LR₂) is drawn off at an intermediate point of the lower part of the medium-pressure column (4), this intermediate point being chosen such that the argon content there is greater than that of the first fraction.

11. An installation according to Claim 10, characterised in that the intermediate point is close to that where the argon content in the medium-pressure column (4) is at its maximum.

12. An installation according to one of Claims 10 and 11, characterised in that the head condenser (9) is adapted for totally vaporising the first fraction of liquid (LR₁), and in that the ancillary means comprise a section of mixing column (3), means for sending to the head of this column a third fraction of rich liquid (LR₁) drawn off at the trough of the medium-pressure column (4) and for sending impure nitrogen drawn off at the head of the low-pressure column (5) to the trough of the same section, means (17A) for sending the liquid produced at the trough of the section (3) as a reflux to the low-pressure column, and means (18) for discharging from the installation the head vapour of this section, which constitutes the residual gas.

13. An installation according to one of Claims 10 and 11, characterised in that the head condenser (9) is adapted for partly vaporising first fraction of liquid (LR₁), and in that the ancillary means comprise a section of mixing column (3), means for sending to this section at least part of the liquid resulting from this partial vaporisation and for sending to the trough of the same column impure nitrogen drawn off at the head of the low-pressure column (5), means (17A) for sending liquid produced at the trough of the section (3), as a reflux to the low-pressure column, and means (18) for discharging from the installation the head vapour of this section, which constitutes the residual gas.
